# EUROPÄISCHE PATENTSCHRIFT

(11) **EP 2 736 023 B1**
(45) Veröffentlichungstag und Bekanntmachung des Hinweises auf die Patenterteilung: **27.12.2017**
(21) Anmeldenummer: 12194217.1
(22) Anmeldetag: 26.11.2012
(51) Int. Cl.: G07D 11/00

(54) **Geldkassette mit überwachendem Betriebsmodus**
Cash box with monitoring operation mode
Coffret à argent avec mode de fonctionnement de surveillance

(43) Veröffentlichungstag der Anmeldung: 28.05.2014
(73) Patentinhaber: Wincor Nixdorf International GmbH, 33106 Paderborn (DE)
(72) Erfinder: Schild, Michael, 33098 Paderborn (DE); Ringel, Sascha, 33397 Rietberg (DE)

(56) Entgegenhaltungen:
- DE-A1-102008 035 915
- DE-A1-102010 016 809
- DE-A1-102010 016 810
- DE-A1-102010 061 070

## Beschreibung

Die Erfindung betrifft eine Geldkassette, die einen Aufnahmebereich zur Aufnahme von Wertscheinen, eine Entwertungseinheit zum irreversiblen Entwerten von in dem Aufnahmebereich aufgenommenen Wertscheinen, eine Sensoreinheit zur Detektion von Manipulationsversuchen, ein Speicherelement zum Speichern von Daten mit Informationen über Manipulationsversuche und eine Steuereinheit zur Steuerung der Entwertungseinheit umfasst. In einem aktivierten Betriebsmodus der Geldkassette speichert die Steuereinheit bei der Detektion eines Manipulationsversuches mit Hilfe der Sensoreinheit Daten mit Informationen über den Manipulationsversuch in dem Speicherelement und löst die Entwertungseinheit aus, so dass die in dem Aufnahmebereich aufgenommenen Wertscheine entwertet werden. In einem deaktivierten Betriebsmodus der Geldkassette dagegen löst die Steuereinheit bei einem Manipulationsversuch die Entwertungseinheit nicht aus und speichert auch keine Daten mit Informationen über diesen Manipulationsversuch in dem Speicherelement.

Geldkassetten durchlaufen während ihres planmäßigen Betriebes eine Vielzahl von Prozessschritten, insbesondere viele verschiedene Transportvorgänge. In Abhängigkeit des jeweiligen Prozessschrittes sind die Geldkassetten in unterschiedlichen Betriebsmodi betrieben. Ist die Geldkassette z.B. in einer sicheren Umgebung, beispielsweise innerhalb eines Cash-Centers oder in einem Geldautomaten angeordnet, so ist sie in einem deaktivierten Betriebsmodus betrieben.

In diesem deaktivierten Betriebsmodus sind alle Sensoren der Geldkassette und auch die Entwertungseinheit der Geldkassette deaktiviert. Während des ungesicherten Transportes dagegen ist die Geldkassette in einem aktivierten Betriebsmodus betrieben, bei dem Entwertungseinheit und die Sensoren zur Erkennung von Manipulationsversuchen aktiviert sind. Detektiert einer der Sensoren einen Manipulationsversuch, beispielsweise ein unautorisiertes Öffnen des Deckels der Geldkassette, so löst die Steuereinheit die Entwertungseinheit aus, so dass die aufgenommenen Wertscheine irreversibel entwertet werden und von einem potentiellen Dieb nicht mehr in Umlauf gebracht werden können und somit für ihn nutzlos sind.

Als Entwertungseinheit werden insbesondere sogenannte Tintenkits verwendet, die bei ihrer Auslösung die Wertscheine mit speziellen irreversiblen Farben einfärben. Solche Tintenkits umfassen in der Regel einen Tintenbehälter, in dem die Tinte oder eine andere einfärbende Flüssigkeit aufgenommen ist. Bei der Auslösung wird eine Gasdruckpatrone, beispielsweise über eine Sprengkapsel, geöffnet, so dass die Tinte mit einem hohen Druck über ein Sprühsystem aus dem Tintenbehälter hinaus auf die Wertscheine gesprüht wird. Hierbei wird die Tinte jedoch nicht nur auf die Wertscheine gesprüht, sondern verunreinigt auch eine Vielzahl der anderen Komponenten der Geldkassette. Ist der Deckel oder der Shutter der Geldkassette geöffnet, während das Tintenkit ausgelöst wird, kann die Tinte auch in einem großen Radius außerhalb der Geldkassette versprüht werden. Ebenso kann die Tinte auch beim Öffnen der Geldkassette nach dem Auslösen aus der Geldkassette auslaufen und somit ebenfalls die Umwelt beschmutzen. Da die Tinte sehr aggressiv ist und sich nur schwer oder gar nicht wieder entfernen lässt, wird durch jedes Auslösen des Tintenkits ein nicht zu unterschätzender Schaden an der Geldkassette und/oder der Umgebung, in der sich die Geldkassette befindet, verursacht.

In dem Dokument DE 10 2010 016 809 A1 ist daher ein Verfahren beschrieben, bei dem ein Umschalten zwischen dem aktivierten und dem deaktivierten Modus in Abhängigkeit des Bestandes der Geldkassette durchgeführt wird. Unterschreitet der Bestand der Geldkassette an Wertscheinen einen vorbestimmten Grenzwert, so wird die Geldkassette von dem aktivierten in den deaktivierten Modus umgeschaltet, selbst wenn sich die Geldkassette in einer ungesicherten Umgebung befindet. Der Grenzwert ist hierbei derart gewählt, dass dieser geringer ist als der Schaden, der durch das Auslösen des Tintenkits verursacht würde. Somit wird erreicht, dass das Tintenkit nur dann ausgelöst wird, wenn der durch das Auslösen potentiell verursachte Schaden in einem angemessenen Verhältnis zu dem Wert der aufgenommenen Wertscheine steht. Ist dagegen nur ein geringer Bestand an Wertscheinen vorhanden, kann ein potentieller Dieb an diese gelangen, ohne dass das Tintenkit ausgelöst wird.

Nachteilig an diesem Verfahren ist es, dass durch das Umschalten in den deaktivierten Modus nicht mehr erkannt werden kann, ob ein Manipulationsversuch erfolgt ist oder nicht. Oft wird erst bemerkt, dass Wertscheine entwendet wurden, wenn die Geldkassette in einem Cash-Center geöffnet wird oder wenn sie in einem Geldautomaten oder dergleichen eingesetzt wurde und bei der späteren Auszahlung von Wertscheinen Probleme auftreten, da die vermeintlich in der Geldkassette befindlichen Wertscheine nicht mehr in ihr vorhanden sind.

Im Dokument DE 10 2010 061 070 A1 ist offenbart, dass der Betriebsmodus einer Geldkassette in Abhängigkeit des Prozessschrittes in einem Cash-Cycle eingestellt wird.

Aus der nicht vorveröffentlichten deutschen Patentanmeldung 10 2011 053 443.1 ist eine Geldkassette bekannt, die ein Display umfasst, in dem der jeweils aktuelle Betriebsmodus über Symbole angezeigt wird.

Aus dem Dokument DE 10 2008 035 915 A1 ist eine Geldkassette bekannt, bei der beim Vorliegen eines Manipulationsversuchs ein Manipulationshinweis in einem Speicherelement gespeichert wird.

Eine weitere Geldkassette ist aus dem Dokument DE 10 2010 016 810 A1 bekannt.

Es ist Aufgabe der Erfindung, eine Geldkassette anzugeben, die einen möglichst hohen Manipulationsschutz bei geringen Schäden durch das Auslösen einer Entwertungseinheit bietet.

Diese Aufgabe wird durch eine Geldkassette mit den Merkmalen des Anspruchs 1 gelöst. Vorteilhafte Weiterbildungen der Erfindung sind in den abhängigen Ansprüchen angegeben.

Erfindungsgemäß ist in der Geldkassette neben dem aktivierten Betriebsmodus und dem deaktivierten Betriebsmodus ein weiterer Betriebsmodus, der überwachende Betriebsmodus, voreingestellt. In diesem überwachenden Betriebsmodus speichert die Steuereinheit bei Detektion eines Manipulationsversuches mit Hilfe der Sensoreinheit Daten mit Informationen über den Manipulationsversuch in dem Speicherelement, aber löst die Entwertungseinheit nicht aus.

Hierdurch wird erreicht, dass im überwachenden Modus zwar, wie im aktivierten Betriebsmodus, Manipulationsversuche erkannt werden können und auch der gesamte Prozessablauf so durchgeführt werden kann wie in dem aktivierten Betriebsmodus, die Entwertungseinheit jedoch nicht ausgelöst wird. Dies bietet den Vorteil, dass kein Schaden durch das Auslösen der Entwertungseinheit entstehen kann, Manipulationsversuche aber genauso zeitnah geahndet werden können.

Es ist besonders vorteilhaft, wenn die Steuereinheit bei der Detektion eines Manipulationsversuches in dem überwachenden Betriebsmodus die gleichen Verfahrensschritte abarbeitet wie in dem aktivierten Betriebsmodus mit der Ausnahme, dass sie die Entwertungseinheit nicht auslöst. Insbesondere wird die Geldkassette in dem überwachenden Betriebsmodus genauso betrieben wie in dem aktivierten Betriebsmodus, mit der Ausnahme, dass die Entwertungseinheit bei einem Manipulationsversuch nicht ausgelöst wird.

Als Entwertungseinheit wird insbesondere ein sogenanntes Tintenkit verwendet, mit dessen Hilfe bei einer Auslösung des Tintentkits die in der Geldkassette aufgenommenen Wertscheine irreversibel mit einem Farbstoff eingefärbt werden.

In diesem Fall wird der aktivierte Betriebsmodus auch als Wet-Ink-Modus und der überwachende Betriebsmodus als Dry-Ink-Modus bezeichnet.

Die Sensoreinheit ist in dem deaktivierten Betriebsmodus insbesondere deaktiviert, so dass in dem deaktivierten Betriebsmodus mit Hilfe der Sensoreinheit überhaupt nicht ermittelt werden kann, ob ein Manipulationsversuch vorliegt oder nicht. In dem aktivierten und dem überwachenden Betriebsmodus dagegen sind die Sensoren der Sensoreinheit aktiviert, so dass Manipulationsversuche festgestellt werden können. Alternativ kann die Sensoreinheit auch in dem deaktivierten Betriebsmodus aktiviert sein, so dass die Sensoren bei einer Manipulation entsprechende Messwerte liefern. Jedoch werden diese durch die Sensoren ermittelten Messwerte nicht ausgewertet und nicht protokolliert.

Bei einer besonders bevorzugten Ausführungsform umfasst die Geldkassette einen Bestandsspeicher zur Speicherung des aktuellen Bestandes der Geldkassette an Wertscheinen. Die Steuereinheit vergleicht den aktuellen Bestand mit einem voreingestellten Grenzwert und stellt in Abhängigkeit des Ergebnisses dieses Vergleiches ein, ob die Geldkassette in einem ungesicherten Umfeld in dem aktivierten oder den überwachenden Betriebsmodus betrieben ist. Unter einem ungesicherten Umfeld wird insbesondere verstanden, wenn die Geldkassette nicht in einem Cash-Center und nicht in einer gepanzerten Vorrichtung, beispielsweise einem Geldautomaten, einem automatischen Kassensystem, einer automatischen Tresorkasse oder einem Werttransportfahrzeug, aufgenommen ist. In einem solchen ungesicherten Umfeld erfolgt die Sicherung der in der Geldkassette aufgenommenen Wertscheine über die Entwertungseinheit, die bei Detektion eines Manipulationsversuches über die entsprechende Sensoreinheit der Geldkassette ausgelöst werden kann.

Als Grenzwert ist insbesondere eine Anzahl an Wertscheinen und/oder ein Gesamtwert der Wertscheine in der Steuereinheit hinterlegt. Als Gesamtwert der Wertscheine ist in diesem Zusammenhang insbesondere die Summe der Werte der einzelnen Wertscheine aller in der Geldkassette aufgenommenen Wertscheine zu verstehen.

Die Steuereinheit stellt insbesondere den aktivierten Betriebsmodus ein, wenn der aktuelle Bestand größer oder gleich dem Grenzwert ist, und den überwachenden Betriebsmodus, wenn der aktuelle Bestand kleiner als der voreingestellte Grenzwert ist. Hierdurch wird erreicht, dass die Entwertungseinheit auch beim Vorliegen eines Manipulationsversuches nur dann ausgelöst wird, wenn ein Mindestbestand an Wertscheinen gegeben ist. Sind dagegen nur wenige Wertscheine in der Geldkassette aufgenommen, so dass der durch das Auslösen der Entwertungseinheit potentiell verursachte Schaden an der Geldkassette und/oder der Umgebung größer ist als der Wert dieser aufgenommenen Wertscheine, wird auf das Auslösen der Entwertungseinheit verzichtet, wie dies durch den überwachenden Betriebsmodus vorgegeben ist.

Gegenüber bekannten Verfahren, bei denen beim Unterschreiten des Grenzwertes von dem aktivierten in den deaktivierten Betriebsmodus umgeschaltet wird, bietet das Umschalten von dem aktivierten Betriebsmodus in den überwachenden Betriebsmodus den Vorteil, dass zwar bei einem niedrigen Bestand ebenfalls keine Auslösung der Entwertungseinheit erfolgt, aber dennoch Manipulationsversuche über die Sensoreinheit erkannt werden und entsprechende Daten in dem Speicherelement gespeichert werden. Somit kann ein Manipulationsversuch zeitnah erkannt werden. Insbesondere kann nachvollzogen werden, wann und wo der Manipulationsversuch erfolgt ist, so dass dieser ggf. Personen, die zu diesem Zeitpunkt Zugriff auf die Geldkassette hatten, zugeordnet werden kann. Darüber hinaus können die in dem Speicherelement bei Vorliegen eines Manipulationsversuches gespeicherten Daten beim Einschieben in eine Vorrichtung zur Handhabung von Wertscheinen, beispielsweise einen Geldautomaten, ausgelesen werden, so dass beim Einschieben in die Vorrichtung sofort erkannt werden kann, dass ein Manipulationsversuch erfolgt ist und die Geldkassette wieder entsprechend entfernt und durch eine unmanipulierte Geldkasette ersetzt werden kann.

Es ist besonders vorteilhaft, wenn die Steuereinheit den Betriebsmodus der Geldkassette von dem aktivierten in den überwachenden Betriebsmodus während des Betriebes der Geldkassette umschaltet, wenn der aktuelle Bestand den Grenzwert im Betrieb der Geldkassette unterschreitet. Ebenso ist es vorteilhaft, wenn die Steuereinheit den Betriebsmodus der Geldkassette von dem überwachenden in den aktivierten Betriebsmodus umschaltet, wenn der aktuelle Bestand den Grenzwert im Betrieb der Geldkassette überschreitet. Somit wird, wenn sich die Geldkassette in einem ungesicherten Umfeld befindet, jeweils an den aktuellen Bestand angepasst automatisch zwischen dem aktivierten und den überwachenden Betriebsmodus in Abhängigkeit des jeweils aufgenommene Bestandes umgeschaltet.

Bei einer besonders bevorzugten Ausführungsform sind in der Steuereinheit mehrere mögliche Prozessschritte, die die Geldkassette während ihres regulären Betriebes durchlaufen kann, voreingestellt. Bei den Prozessschritten handelt es sich insbesondere um alle möglichen Verfahrensschritte, die während eines Cash-Cycles durchlaufen werden können. Jedem der Prozessschritte ist hierbei eindeutig zugeordnet, ob die Geldkassette während dieses Prozessschrittes im deaktivierten Betriebsmodus, immer im aktivierten Betriebsmodus, immer im überwachenden Betriebsmodus oder in Abhängigkeit des Bestandes der Geldkassette an Wertscheinen entweder im aktivierten oder im überwachenden Betriebsmodus betrieben ist. Somit wird jeweils der optimale Betriebsmodus für den jeweiligen Prozessschritt eingestellt.

Die Sensoreinheit umfasst insbesondere einen Sensor zur Ermittlung des Öffnens des Deckels zum manuellen Entnehmen und Befüllen der Geldkassette mit Wertscheinen, einen Sensor zur Ermittlung des Öffnens eines Shutters zum Verschließen einer Öffnung zum maschinellen Entnehmen und Zuführen von Wertscheinen aus bzw. zu der Geldkassette, einen Flüssigkeitssensor, einen Temperatursensor, einen Lagesensor, einen Batteriesensor zur Überwachung des Ladezustandes einer Batterie der Geldkassette, einen Timer-Sensor zur Ermittlung des Ablaufes eines voreingestellten Timers, einen Aufnahmesensor zur Ermittlung der Art der Vorrichtung, in der die Geldkassette aufgenommen ist, einen Riegelwerksensor zur Ermittlung, ob ein Verschlussmechanismus einer Tresortür der Vorrichtung zur Handhabung von Wertscheinen, in der die Geldkassette aufgenommen ist, verschlossen ist, und/oder einen Vereinzelungs- und/oder Stapelmodulsensor, mit dessen Hilfe ermittelbar ist, ob die Geldkassette ordnungsgemäß in einem Aufnahmebereich der Vorrichtung zur Handhabung von Wertscheinen aufgenommen ist. Über diese Sensoren wird ein umfassender Schutz vor Manipulationen gewährleistet.

Ferner ist es vorteilhaft, wenn die Geldkassette ein Display umfasst, mit dessen Hilfe über vorbestimmte Symbole jeweils der Betriebsmodus, in der die Geldkassette betrieben ist, angezeigt wird. Somit kann eine die Geldkassette handhabende Person jederzeit einfach erkennen, welcher Betriebsmodus aktuell eingestellt ist, so dass diese weiß, wie vorsichtig sie bei der Handhabung der Geldkassette sein muss. Anstelle eines Displays kann alternativ auch eine andere Anzeigeeinheit verwendet werden. Zusätzlich oder alternativ zu den Symbolen kann die Anzeige des Betriebsmodus auch über einen Text erfolgen.

Ferner ist es besonders vorteilhaft, wenn die Geldkassette unabhängig von dem Bestand der Geldkassette an Wertscheinen in dem überwachenden Betriebsmodus betrieben ist, wenn die Geldkassette in einem Werttransportfahrzeug transportiert wird. Solche Transportfahrzeuge stellen von ihrer Sicherheit eine Zwischenstufe zwischen dem ungesicherten Transport außerhalb des Fahrzeuges und dem gesicherten Umfeld eines Cash-Center dar. Zwar ist ein solches Werttransportfahrzeug auch gepanzert, umgekehrt haben aber die das Werttransportfahrzeug fahrenden Personen einen unkontrollierten alleinigen Zugriff auf die Geldkassette, so dass durch diese beispielsweise Manipulationen ausgeführt werden könnten. Das Betreiben in dem überwachenden Betriebsmodus stellt sicher, dass solche Manipulationen zeitnah geahndet werden können. Um dem unnötigen Auslösen der Entwertungseinheit vorzubeugen, wird diese im überwachenden Betriebsmodus auch bei Manipulationsverdacht nicht ausgelöst. Weil in dem Werttransportfahrzeug sowieso nur eine sehr geringe Anzahl an Personen Zugriff auf die Geldkassette hat, kann ein eventueller Manipulationsversuch einfach diesen Personen zugeordnet werden, so dass auch bei einem hohen Bestand der Geldkassette auf das Auslösen der Entwertungseinheit verzichtet werden kann, da ein potentieller Dieb zeitnah identifiziert werden kann.

Die Geldkassette ist beim Transport zu dem Werttransportfahrzeug und von dem Werttransportfahrzeug weg insbesondere in einem Koffer aufgenommen, wobei der Koffer während des Transportes verschlossen ist. Die Steuereinheit der Geldkassette ist derart ausgebildet, dass sie erkennen kann, mit welchem Schlüssel der Koffer entriegelt oder verriegelt wird, so dass die Geldkassette in Abhängigkeit des Schlüssels den Betriebsmodus der Geldkassette einstellen kann. Wird der Koffer beispielsweise mit einem dem Werttransportfahrzeug zugeordneten Schlüssel entriegelt, wird der überwachende Betriebsmodus eingestellt, da klar ist, dass die Geldkassette nun in dem gesicherten Werttransportfahrzeug aufgenommen wird. Wird dagegen die Geldkassette innerhalb des Transportfahrzeuges in den Koffer eingesetzt und dieser durch den dem Werttransportfahrzeug zugeordneten Schlüssel verriegelt, erfolgt das Einstellen des aktivierten Betriebsmodus, da die Geldkassette nun über den Koffer außerhalb des Werttransportfahrzeuges transportiert wird.
Wird der Koffer dagegen mit einem einem Geldautomaten zugeordneten Geldautomatenschlüssel geöffnet, so erkennt die Steuereinheit, dass die Entnahme der Geldkassette in einem ungesicherten Umfeld erfolgt, so dass sie den aktivierten Betriebsmodus einstellt.

Ferner ist es vorgesehen, dass die Daten, die von der Steuereinheit bei Vorliegen eines Manipulationsversuches in dem Speicherelement gespeichert werden, derart ausgebildet sind, dass an ihnen erkannt werden kann, ob der Manipulationsversuch bei eingeschaltetem aktivierten Betriebsmodus oder eingeschaltetem überwachenden Betriebsmodus getätigt wurde. Hierzu werden insbesondere je nach aktuellem Betriebsmodus unterschiedliche Daten gespeichert. Somit kann bei einem Auslesen der Daten, beispielsweise in einem Service-Center oder in einem Geldautomaten, auf einfache Weise erkannt werden, ob ein Manipulationsversuch im aktivierten oder im überwachenden Betriebsmodus getätigt wurde und die Entwertungseinheit ausgelöst wurde oder nicht.

Insbesondere werden im Speicherelement sogenannte Event-Log-Einträge gespeichert, die unterschiedliche Ereignisse während des Betriebes der Geldkassette, beispielsweise die verschiedenen Prozessschritte, die verschiedenen jeweiligen Betriebsmodi und/oder Manipulationsversuche protokollieren. In Abhängigkeit des jeweiligen Betriebsmodus werden Manipulationsversuche insbesondere unterschiedlich protokolliert.

Wenn eine Geldkassette in einen Geldautomaten eingesetzt wird, liest dieser insbesondere die Daten des Speicherelementes der Geldkassette aus. Wurden Daten über einen Manipulationsversuch in dem Speicherelement gespeichert, so nimmt der Geldautomat diese Geldkassette nicht in Betrieb und gibt insbesondere eine Fehlermeldung aus. Wurde ein Manipulationsversuch im aktivierten Betriebsmodus ermittelt, so dass die Entwertungseinheit ausgelöst wurde, kann die Geldkassette nicht weiter verwendet werden, sondern muss einem Cash-Center zugeführt werden. Erfolgte die Detektion eines Manipulationsversuches dagegen im überwachenden Modus, so wurde die Entwertungseinheit nicht ausgelöst. In diesem Fall kann, insbesondere nach der vorherigen Überprüfung, ob tatsächlich eine Manipulation erfolgt ist oder ob eine Fehldetektion erfolgte, die Geldkassette wieder für den Betrieb freigegeben werden, so dass sie beispielsweise im Geldautomaten direkt betrieben werden kann, ohne vorher einem Cash-Center zugeführt worden zu sein.

Weitere Merkmale und Vorteile der Erfindung ergeben sich aus der folgenden Beschreibung, die die Erfindung anhand von Ausführungsbeispielen im Zusammenhang mit den beigefügten Figuren näher erläutert.

Es zeigen:
- Fig.1: eine schematische Darstellung einer Geldkassette;
- Fig.2: einen Ausschnitt eines Ablaufes eines CashCycles im Betrieb der Geldkassette nach Fig.1;
- Fig.3: eine schematische Darstellung der Anzeige eines Displays der Geldkassette nach Fig.1 beim aktivierten Betriebsmodus;
- Fig.4: eine schematische Darstellung der Anzeige des Displays nach Fig.3 im deaktivierten Betriebsmodus;
- Fig.5: eine schematische Darstellung der Anzeige des Displays nach den Fig.3 und 4 im überwachenden Betriebsmodus;
- Fig.6: eine schematische Darstellung der Anzeige des Displays nach den Fig.3 bis 5 im aktivierten Betriebsmodus während des Transportes;
- Fig.7: eine schematische Darstellung einer Anzeige des Displays nach den Fig.3 bis 6 im überwachenden Betriebsmodus während des Transportes einer Geldkassette; und
- Fig.8: eine schematische Darstellung der Anzeige des Displays nach den Fig.3 bis 7 bei Detektion eines Manipulationsversuches.

In Fig.1 ist eine schematische Darstellung einer Geldkassette 10 gezeigt. Die Geldkassette 10 umfasst einen Aufnahmebereich 12, in dem Wertscheine aufgenommen werden können. Der Aufnahmebereich 12 kann so ausgebildet sein, dass die Wertscheine in ihm in Form eines Wertscheinstapels auf ihren Kanten stehend aufgenommen sind. Alternativ kann der Aufnahmebereich 12 auch derart ausgebildet sein, dass die Wertscheine in ihm auf einem Rollenspeicher aufgewickelt aufgenommen sind.

Darüber hinaus hat die Geldkassette 10 eine Entwertungseinheit 14, die insbesondere in Form eines sogenannten Tintenkits ausgebildet ist. Ein solches Tintenkit umfasst einen Farbstoffbehälter, in dem ein Farbstoff zum irreversiblen Einfärben der in dem Aufnahmebereich 12 aufgenommenen Wertscheine enthalten ist. Wird das Tintenkit 14 ausgelöst, so wird der Farbstoff über ein Sprühsystem auf die in dem Aufnahmebereich 12 aufgenommenen Wertscheine gesprüht. Hierzu umfasst das Tintenkit insbesondere eine Gasdruckpatrone, die beim Auslösen über eine Sprengkapsel geöffnet wird, so dass das unter hohem Druck stehende Gas entweicht und den Farbstoff aus dem Farbstoffbehälter hinaus transportiert.

Darüber hinaus umfasst die Geldkassette 10 eine Sensoreinheit 16, mit deren Hilfe Manipulationsversuche der Geldkassette 10 detektiert werden können. Die Sensoreinheit 16 kann eine Vielzahl verschiedenartiger Sensoren umfassen, mit deren Hilfe unterschiedliche Betriebsmerkmale der Geldkassette 10 zum Manipulationsschutz überwacht werden können. Beispielsweise kann die Sensoreinheit 16 Flüssigkeitssensoren, Gassensoren, Lagesensoren, Sensoren zur Überwachung des Öffnens eines Deckels der Geldkassette, Sensoren zur Überwachung des Öffnens eines Shutters zum Verschließen einer Öffnung der Geldkassette 10 und/oder verschiedene Sensoren, mit deren Hilfe ermittelt werden kann, ob die Geldkassette 10 in einer Vorrichtung zur Handhabung von Wertscheinen aufgenommen ist, welche Art von Vorrichtung dies ist und ob die Geldkassette richtig in ein Aufnahmefach dieser Vorrichtung eingesetzt ist und ggf. eine Tresortür richtig verschlossen ist, umfassen.

Ferner hat die Geldkassette 10 eine Steuereinheit 18, mit deren Hilfe die Geldkassette 10 gesteuert werden kann. Insbesondere dient die Steuereinheit 18 auch zum Auslösen der Entwertungseinheit 14. Darüber hinaus kann die Steuereinheit 18 Daten in einem Speicherelement 20 speichern. Insbesondere kann die Steuereinheit 18 Daten mit Informationen über durch die Sensoreinheit 16 ermittelte Manipulationsversuche in diesem Speicherelement 20 speichern, so dass bei der Wartung der Geldkassette 10 und/oder bei der Aufnahme der Geldkassette 10 in eine Vorrichtung zur Handhabung von Wertscheinen solche Manipulationsversuche zeitnah erkannt und geahndet werden können. Darüber hinaus hat die Geldkassette 10 einen Bestandsspeicher 22 mit dem aktuellen Bestand der Geldkassette 10 an Wertscheinen, also der Anzahl der in dem Aufnahmebereich 12 aufgenommenen Wertscheine. Alternativ kann der jeweils aktuelle Bestand in dem Speicherelement 20 gespeichert sein. Bei einer alternativen Ausführungsform kann die Geldkassette 10 auch eine Bestandsermittlungseinheit zur Ermittlung des aktuellen Bestands umfasst. Ferner ist es auch möglich, dass die Vorrichtung, in die die Geldkassette 10 eingesetzt ist, ein Bestandermittlungseinheit umfasst, über der der im Bestandsspeicher 22 gespeichert Bestand jeweils aktualisiert wird.

In der Steuereinheit 18 können insbesondere verschiedene Betriebsmodi für die Geldkassette 10 voreingestellt sein, wobei in Abhängigkeit des jeweils aktuellen Prozessschrittes im Betrieb der Geldkassette 10 einer dieser Betriebsmodi eingestellt ist, d.h. dass die Geldkassette 10 in dem jeweils eingestellten Betriebsmodus betrieben wird. Das Einstellen der jeweiligen Betriebsmodi erfolgt hierbei anhand von vorbestimmten Kriterien insbesondere automatisch durch die Steuereinheit 18.

Es ist insbesondere ein deaktivierter Betriebsmodus voreingestellt, in dem die Sensoreinheit 16 deaktiviert ist. In diesem deaktivierten Betriebsmodus kann somit kein Manipulationsversuch detektiert werden. Dadurch erfolgt, falls also doch ein Manipulationsversuch vorliegt, kein Auslösen der Entwertungseinheit 14 durch die Steuereinheit 18. Der deaktivierte Betriebsmodus wird insbesondere verwendet, wenn die Geldkassette 10 in einem Geldautomaten, einer automatischen Tresorkasse oder einem automatischen Kassensystem aufgenommen ist. Ebenfalls wird der deaktivierte Betriebsmodus insbesondere dann verwendet, wenn die Geldkassette 10 in einem Cash-Center oder generell einer sicheren Umgebung angeordnet ist.

Darüber hinaus ist insbesondere ein aktivierter Betriebsmodus voreingestellt, bei dem die Sensoreinheit 16 aktiviert ist. In diesem aktivierten Betriebsmodus löst die Steuereinheit 18 die Entwertungseinheit 14 aus, sofern mit Hilfe der Sensoreinheit 16 ein Manipulationsversuch detektiert wird. In diesem Fall werden die im Aufnahmebereich 12 aufgenommenen Wertscheine entwertet. Ferner speichert die Steuereinheit 18 in diesem aktivierten Betriebsmodus in dem Speicherelement 20 Daten mit Informationen über das Vorliegen des Manipulationsversuches. Die Steuereinheit 18 kann in diesem aktivierten Betriebsmodus auch weitere Daten mit Informationen über den Betrieb der Geldkassette 10 in dem Speicherelement 20 speichern. Insbesondere werden Wechsel von Betriebsmodi, unterschiedliche Prozessschritte und/oder Manipulationsversuche protokolliert.

Darüber hinaus ist bei der Steuereinheit 18 ein überwachender Betriebsmodus voreingestellt, in dem die Steuereinheit 18 die Geldkassette 10 genauso wie in dem aktivierten Betriebsmodus steuert mit der Ausnahme, dass bei dem Vorliegen eines Manipulationsversuches die Entwertungseinheit 14 nicht ausgelöst wird. Insbesondere werden im Speicherelement 20 von der Steuereinheit 18 ebenfalls entsprechende Daten mit Informationen über Manipulationsversuche gespeichert. Somit erfolgt in dem überwachenden Betriebsmodus der gleiche Manipulationsschutz der Geldkassette 10 vor Manipulationen wie in dem aktivierten Betriebszustand, nur dass auf ein Auslösen der Entwertungseinheit 14 verzichtet wird.

Der aktivierte Betriebsmodus und der überwachende Betriebsmodus werden insbesondere für den Transport der Geldkassette in einem ungesicherten Umfeld verwendet. Die Steuereinheit 18 stellt bei einem solchen ungesicherten Prozessschritt insbesondere automatisch entweder den aktivierten oder den überwachenden Betriebsmodus ein, je nachdem, wie hoch der Bestand an Wertscheinen ist. Hierzu ist bei der Steuereinheit 18 insbesondere ein Grenzwert voreingestellt, mit dem die Steuereinheit den aktuellen Bestand vergleicht. Ist der aktuelle Bestand größer oder gleich dem Grenzwert, so betreibt die Steuereinheit 18 die Geldkassette 10 in dem aktivierten Betriebsmodus, ist der aktuelle Bestand dagegen kleiner als der Grenzwert, so betreibt die Steuereinheit 18 die Geldkassette 10 in dem überwachenden Betriebsmodus. Der Grenzwert ist insbesondere derart gewählt, dass bei ihm der durch das Auslösen der Entwertungseinheit 14 potentiell verursachte Schaden in etwa dem Wert der aufgenommenen Wertscheine entspricht. Durch das Auslösen der Entwertungseinheit 14 wird bei Verwendung eines Tintenkits insbesondere auch jeweils ein Schaden innerhalb der Geldkassette 10 und ggf. auch in dem Umfeld, in dem sich die Geldkassette 10 beim Auslösen befindet, verursacht. Somit ist ein Auslösen der Entwertungseinheit 14 bei nur einem geringen Bestand der Geldkassette 10 an Wertscheinen unrentabel, so dass es sinnvoller ist, die Wertscheine durch einen potentiellen Dieb eventuell entwenden zu lassen anstatt die Entwertungseinheit 14 auszulösen. Durch das Betreiben der Geldkassette in dem überwachenden Betriebsmodus in dem Fall eines solchen niedrigen Bestandes erfolgt aber dennoch ein Manipulationsschutz, in dem entsprechende Manipulationsversuche über die Sensoreinheit 16 detektiert und in dem Speicherelement 20 gespeichert werden. Somit können Manipulationsversuche zeitnah geahndet werden.

Die Daten, die von der Steuereinheit 18 in dem Speicherelement 20 gespeichert werden, sind insbesondere derart ausgebildet, dass aus ihnen entnommen werden kann, ob der jeweils protokollierte Manipulationsversuch in dem überwachenden Betriebsmodus oder dem aktivierten Betriebsmodus detektiert wurde. Somit kann über die gespeicherten Daten einfach festgestellt werden, ob die Entwertungseinheit 14 ausgelöst wurde oder ob eine "virtuelle Auslösung" erfolgte, d.h. dass die Entwertungseinheit 14 nicht tatsächlich ausgelöst wurde. Somit kann für den Fall, dass der Manipulationsversuch im überwachenden Betriebsmodus detektiert wurde und keine Auslösung der Entwertungseinheit 14 erfolgte, die Geldkassette 10 ggf. weiterverwendet werden, sofern sich herausstellt, dass keine tatsächliche Manipulation erfolgt ist bzw. diese nicht erfolgreich war und kein Schaden entstanden ist. Insbesondere können solche Fehleinträge bei nicht ausgelösten Entwertungseinheit 14 beim Einsetzen der Geldkassette 10 in eine Vorrichtung zur Handhabung von Wertscheinen wieder zurückgesetzt werden, so dass diese wieder planmäßig weiterbetrieben werden kann.

In Fig.2 ist eine schematische Darstellung eines Ausschnitts eines Cash-Cycles dargestellt. Unter einem Cash-Cycle versteht man mögliche Prozesse, die von der Geldkassette 10 in ihrem planmäßigen Betrieb durchlaufen werden können. Der in Fig.2 gezeigte Ausschnitt zeigt hierbei mögliche Transportvorgänge der Geldkassette 10 zwischen einem Geldautomaten 52 und einem Werttransportfahrzeug 58. Bei dem in Fig.2 gezeigten und im Folgenden beschriebenen Prozess erfolgt die Einstellung des jeweiligen Betriebsmodus durch die Steuereinheit 18 unabhängig von dem Bestand der Geldkassette 10 an Wertscheinen. Als Kriterium für die Einstellung des aktivierten Betriebsmodus oder des überwachenden Betriebsmodus wird von der Steuereinheit 18 hierbei die jeweilige Position der Geldkassette 10 innerhalb der Prozessschritte, also der Ort der Geldkassette 10, verwendet.

Wenn die Geldkassette 10 im Werttransportfahrzeug 58 aufgenommen ist, befindet sie sich in einem relativ gesicherten Ort, da das Werttransportfahrzeug 58 gepanzert ist. Es ist somit nicht notwendig, dass die Geldkassette 10 in dem aktivierten Betriebsmodus betrieben wird. Somit werden Fehlauslösungen der Entwertungseinheit 14, also unnötigen Auslösungen der Entwertungseinheit 14, vorgebeugt. Entsprechend stellt die Steuereinheit 18 der Geldkassette 10 den überwachenden Betriebsmodus ein, wenn die Geldkassette 10 im Werttransportfahrzeug 58 angeordnet ist. Dies hat gegenüber dem deaktivierten Betriebsmodus den Vorteil, dass eventuelle Manipulationsversuche erkannt werden können und somit zeitnah geahndet werden können. Während der Aufnahme in dem Werttransportfahrzeug 58 hat nur eine sehr begrenzte Anzahl von Personen, insbesondere die Fahrer des Werttransportfahrzeugs 58, Zugriff auf die Geldkassette 10. Wird somit während des Transportes in dem Werttransportfahrzeug 58 ein Manipulationsversuch detektiert, kann dieser leicht diesen Personen zugeordnet und entsprechend geahndet werden.

Der Transport der Geldkassette 10 zwischen dem Werttransportfahrzeug 58 und dem Geldautomaten 52 erfolgt insbesondere mit Hilfe eines Koffers 56, in dem die Geldkassette 10 während des Transportes aufgenommen ist. Alternativ kann der Transport auch ungeschützt erfolgen.

Für den Transport in dem Koffer 56 wird die Geldkassette 10 noch im Werttransportfahrzeug 58 aus einem dortigen Rack entnommen und in diesen Koffer 56 eingesetzt. Anschließend wird der Koffer 56 mit einem Werttransportfahrzeugschlüssel verriegelt. Die Steuereinheit 18 ist derart ausgebildet, dass sie bzw. entsprechende Sensoren erkennen können, mit welchem Schlüssel der Koffer 56 ver- und entriegelt wird. Erfolgt das Verriegeln mit dem Werttransportfahrzeugschlüssel, so stellt die Steuereinheit 14 den aktivierten Betriebsmodus ein, da nun als nächstes der ungeschützte Transport in Richtung des Geldautomaten 52 erfolgt.

Wird bei umgekehrter Transportrichtung die Geldkassette 10 dem Geldautoamten 52 entnommen und über einen Geldautomatenschlüssel der Koffer 56 verriegelt, so stellt die Steuereinheit 18 wiederum den aktivierten Betriebsmodus ein, da ein ungesicherter Transport erfolgt. Wird der Koffer 56 im Werttransportfahrzeug 58 dann durch den Werttransportfahrzeugschlüssel entriegelt, erkennt dies die Steuereinheit 18 und wechselt von dem aktivierten Betriebsmodus in den überwachenden Betriebsmodus, da durch die Entriegelung über den Werttransportfahrzeugschlüssel klar ist, dass nun ein gesicherter Transport im Werttransportfahrzeug 58 erfolgt.

Die Geldkassette 10 kann bei einer weiteren Ausführungsform insbesondere eine Anzeigeeinheit umfassen, mit deren Hilfe der jeweilige Betriebsmodus angezeigt werden kann, in dem die Geldkassette aktuell betrieben ist. Die Anzeigeeinheit umfasst insbesondere ein Display, das eine Vielzahl vorbestimmter Symbole 60, 62, 64, 66 umfasst, die einzeln einund ausgeblendet werden können. In den Figuren 4 bis 8 sind mögliche Anzeigen dieses Displays der Geldkassette 10 dargestellt, die die einzelnen Betriebsmodi kennzeichnen.

Bei der in Fig.3 gezeigten Anzeige ist ein Tropfensymbol 60 mit einem Ausrufezeichen eingeblendet, welches den aktivierten Betriebsmodus symbolisiert. Bei dem deaktivierten Betriebsmodus dagegen wird, wie in Fig.4 dargestellt, das Symbol "OFF" 62 eingeblendet, welches intuitiv zeigt, dass die Sensoreinheit 16 deaktiviert ist.

Bei dem überwachenden Betriebsmodus werden sowohl das "OFF"-Symbol 62 als auch das Tropfensymbol 60 angezeigt, wie dies in Fig.5 dargestellt ist. Somit wird intuitiv angedeutet, dass eine Art Zwischenmodus zwischen dem aktivierten und dem deaktivierten Betriebsmodus verwendet wird, in dem zwar eine Überwachung, also ein Manipulationsschutz erfolgt, aber keine Auslösung der Entwertungseinheit 14 stattfindet.

Fig.6 zeigt die Anzeige des Displays beim aktivierten Betriebsmodus in einem speziellen Transportmodus, Fig.7 beim überwachenden Betriebsmodus in einem speziellen Transportmodus. Dieser jeweilige Transportmodus ist dadurch gekennzeichnet, dass ein Timer aktiviert ist, d.h. dass für den Transport ein vorbestimmtes Zeitintervall zur Verfügung steht, in dem der Transport abgeschlossen werden muss. Ist der Transport nicht abgeschlossen, bevor dieser Timer abgelaufen ist, so wird im aktivierten Betriebsmodus die Entwertungseinheit 14 tatsächlich und im überwachenden Betriebsmodus virtuell ausgelöst, d.h. dass zwar alle Daten so gespeichert werden wie im aktivierten Betriebsmodus und alle anderen Verfahrensschritte der Steuereinheit 18 so abgearbeitet werden, aber kein tatsächliches Auslösen der Entwertungseinheit 14 erfolgt.

Dieser Transportmodus ist jeweils durch einen Pfeil 64 mit der Aufschrift "TRANSP." und ein in mehrere Teilbalken unterteiltes Balkensymbol 66, welches den Ablauf des Timers anzeigt, dargestellt.

Fig.8 zeigt die Anzeige des Displays nachdem eine Auslösung der Entwertungseinheit erfolgt ist. Wurde die Entwertungseinheit während des aktivierten Betriebsmodus ausgelöst, werden alle in Fig.8 gezeigten Symbole 60 bis 66 blinkend dargestellt, d.h. dass sie in einem voreingestellten Zeitabstand ein- und ausgeblendet werden. Erfolgt dagegen lediglich eine virtuelle Auslösung in dem überwachenden Betriebsmodus, so blinkt lediglich das Tropfensymbol 60 in der Mitte, während die anderen Symbole 62, 64, 66 dauerhaft dargestellt sind.

Somit kann über die zuvor beschriebene Display-Anzeige auf einfache Weise der jeweils aktuelle Betriebsmodus erkannt werden, so dass eine die Geldkassette 10 handhabende Person jeweils weiß, wie vorsichtig sie bei der Handhabung sein muss. Ebenso können über die Displayanzeige eventuelle Manipulationsversuche und Auslösungen der Entwertungseinheit 14 erkannt werden.

### Bezugszeichenliste

- 10: Geldkassette
- 12: Aufnahmebereich
- 14: Entwertungseinheit
- 16: Sensoreinheit
- 18: Steuereinheit
- 20: Speicherelement
- 22: Bestandsspeicher
- 52: Geldautomat
- 56: Koffer
- 58: Werttransportfahrzeug
- 60, 62, 64, 66: Symbol

## Patentansprüche

1. Geldkassette,
mit einem Aufnahmebereich (12) zur Aufnahme von Wertscheinen,
einer Entwertungseinheit (14) zum irreversiblen Entwerten von in dem Aufnahmebereich (12) aufgenommenen Wertscheinen,
einer Sensoreinheit (16) zur Detektion von Manipulationsversuchen,
einem Speicherelement (20) zur Speicherung von Daten mit Informationen über Manipulationsversuche, und
mit einer Steuereinheit (18) zur Steuerung der Entwertungseinheit (14),
wobei die Steuereinheit (18) in einem aktivierten Betriebsmodus der Geldkassette (10) bei der Detektion eines Manipulationsversuches mit Hilfe der Sensoreinheit (16) Daten mit Informationen über den Manipulationsversuch in dem Speicherelement (20) speichert und die Entwertungseinheit (14) auslöst, so dass die im Aufnahmebereich (12) aufgenommenen Wertscheine entwertet werden, und
wobei die Steuereinheit (18) in einem deaktivierten Betriebsmodus der Geldkassette (10) bei einem Manipulationsversuche die Entwertungseinheit (14) nicht auslöst und keine Daten mit Informationen über diesen Manipulationsversuch in dem Speicherelement (20) speichert,
**dadurch gekennzeichnet, dass** die Steuereinheit (18) in einem überwachenden Betriebsmodus bei der Detektion eines Manipulationsversuches mit Hilfe der Sensoreinheit (16) Daten mit Informationen über den Manipulationsversuch in dem Speicherelement (20) speichert aber die Entwertungseinheit (14) nicht auslöst, und
dass die Daten, die von der Steuereinheit (18) bei Vorliegen eines Manipulationsversuches in dem Speicherelement (20) gespeichert werden, derart ausgebildet sind, dass an ihnen erkannt werden kann, ob der Manipulationsversuch bei eingeschaltetem aktivierten Betriebsmodus oder eingeschaltetem überwachenden Betriebsmodus getätigt wurde.

2. Geldkassette (10) nach Anspruch 1, **dadurch gekennzeichnet, dass** die Steuereinheit (18) bei der Detektion eines Manipulationsversuches in dem überwachenden Betriebsmodus die gleichen Verfahrensschritte abarbeitet wie in dem aktivierten Betriebsmodus mit der Ausnahme, dass sie die Entwertungseinheit (14) nicht auslöst.

3. Geldkassette (10) nach Anspruch 1 oder 2, **dadurch gekennzeichnet, dass** die Sensoreinheit (16) in dem deaktivierten Betriebsmodus deaktiviert ist, und dass die Sensoreinheit (16) in dem aktivierten Betriebsmodus und dem überwachenden Betriebsmodus aktiviert ist.

4. Geldkassette (10) nach einem der vorhergehenden Ansprüche, **dadurch gekennzeichnet, dass** die Geldkassette (10) einen Bestandsspeicher (22) zur Speicherung des aktuellen Bestandes der Geldkassette (10) an Wertscheinen umfasst, dass die Steuereinheit (18) den aktuellen Bestand mit einem voreingestellten Grenzwert vergleicht, und dass die Steuereinheit (18) in Abhängigkeit des Ergebnisses dieses Vergleich einstellt, ob die Geldkassette (10) in einem ungesicherten Umfeld in dem aktivierten oder dem überwachenden Betriebsmodus betrieben ist.

5. Geldkassette (10) nach Anspruch 4, **dadurch gekennzeichnet, dass** als Grenzwert eine Anzahl an Wertscheinen und/oder ein Gesamtwert der Wertscheine in der Steuereinheit (18) gespeichert ist.

6. Geldkassette (10) nach Anspruch 4 oder 5, **dadurch gekennzeichnet, dass** die Steuereinheit (18) den aktivierten Betriebsmodus einstellt, wenn der aktuelle Bestand größer oder gleich dem Grenzwert ist, und den überwachenden Betriebsmodus einstellt, wenn der aktuelle Bestand kleiner als der Grenzwert ist.

7. Geldkassette (10) nach einem der Ansprüche 4 bis 6, **dadurch gekennzeichnet, dass** die Steuereinheit (18) den Betriebsmodus der Geldkassette (10) automatisch von dem aktivierten in den überwachenden Betriebsmodus umschaltet, wenn der aktuelle Bestand den Grenzwert im Betrieb der Geldkassette (10) unterschreitet.

8. Geldkassette (10) nach einem der Ansprüche 4 bis 7, **dadurch gekennzeichnet, dass** die Steuereinheit (18) den Betriebsmodus der Geldkassette (10) automatisch von dem überwachenden in den aktivierten Betriebsmodus umschaltet, wenn der aktuelle Bestand den Grenzwert im Betrieb der Geldkassette (10) überschreitet.

9. Geldkassette (10) nach einem der Ansprüche, **dadurch gekennzeichnet, dass** in der Steuereinheit (18) mehrere mögliche Prozessschritte, die die Geldkassette (10) während ihres regulären Betriebs durchlaufen kann, gespeichert sind, und dass jedem Prozessschritt eindeutig zugeordnet ist, ob die Geldkassette (10) während dieses Prozessschrittes im deaktivierten Betriebsmodus, immer im aktivierten Betriebsmodus, immer im überwachenden Betriebsmodus oder in Abhängigkeit des Bestandes an Wertscheinen im aktivierten oder überwachenden Betriebsmodus betrieben ist.

10. Geldkassette (10) nach einem vorhergehenden Ansprüche, **dadurch gekennzeichnet, dass** die Sensoreinheit (16) einen Sensor zur Ermittlung des Öffnen eines Deckels der Geldkassette (10), einen Sensor zur Ermittlung des Öffnens eines Shutters der Geldkassette (10), einen Flüssigkeitssensor, einen Temperatursensor, einen Lagesensor, einen Batteriesensor zur Überwachung des Ladezustandes einer Batterie der Geldkassette (10), einen Timersensor zur Ermittlung des Ablaufes eines voreingestellten Timers, einen Aufnahmesensor zur Ermittlung der Art der Vorrichtung (52), in der die Geldkassette (10) aufgenommen ist, einen Riegelwerksensor zur Ermittlung der Verriegelung einer Tresortür und/oder einen Vereinzelungs- und/oder Stapelmodus-Sensor zur Überwachung der Positionierung der Geldkassette (10) relativ zu einem Vereinzelungs- und/oder Stapelmodus zum Entnehmen und/oder Zuführen von Wertscheinen zur Geldkassette (10) umfasst.

11. Geldkassette (10) nach einem der vorhergehenden Ansprüche, **dadurch gekennzeichnet, dass** die Geldkassette (10) ein Display umfasst, und dass mit Hilfe dieses Displays über vorbestimmte Symbole (60, 62, 64) der Betriebsmodus, in dem die Geldkassette (10) jeweils betrieben ist, anzeigt ist.

12. Geldkassette (10) nach einem der vorhergehenden Ansprüche, **dadurch gekennzeichnet, dass** die Geldkassette unabhängig von dem Bestand der Geldkassette (10) an Wertscheinen in dem überwachenden Betriebsmodus betrieben ist, wenn die Geldkassette (10) in einem Werttransportfahrzeug (58) aufgenommen ist.

13. Geldkassette (10) nach Anspruch 12, **dadurch gekennzeichnet, dass** die Geldkassette beim Transport zu dem Werttransportfahrzeug (58) hin und vom Werttransportfahrzeug (58) weg in einem Koffer (56) aufgenommen ist, dass der Koffer (56) während des Transportes verschlossen ist, und dass die Steuereinheit (18) der Geldkassette (10) in Abhängigkeit des Schlüssels, mit dem der Koffer (56) entriegelt bzw. verriegelt wird, den Betriebsmodus der Geldkassette (10) einstellt.

14. Geldkassette (10) nach einem der vorhergehenden Ansprüchen, **dadurch gekennzeichnet, dass** die Steuereinheit (18) bei der Detektion eines Manipulationsversuches in dem überwachenden Betriebsmodus andere Daten in dem Speicherelement (20) als bei der Detektion desselben Manipulationsversuches im aktivierten Betriebsmodus speichert.

## Claims

1. Cash box
having an accommodating region (12) for accommodating notes of value,
a devaluation unit (14) for irreversibly devaluing notes of value accommodated in the accommodating region (12),
a sensor unit (16) for detecting manipulation attempts,
a storage element (20) for storing data containing information relating to manipulation attempts, and
a control unit (18) for controlling the devaluation unit (14),
the control unit (18), upon the detection of a manipulation attempt with the aid of the sensor unit (16) in an activated operating mode of the cash box (10), storing data containing information relating to the manipulation attempt in the storage element (20) and triggering the devaluation unit (14), with the result that the notes of value accommodated in the accommodating region (12) are devalued, and
the control unit (18), in the event of a manipulation attempt in a deactivated operating mode of the cash box (10), not triggering the devaluation unit (14) and not storing any data containing information relating to this manipulation attempt in the storage element (20),
**characterized in that** the control unit (18), upon the detection of a manipulation attempt with the aid of the sensor unit (16) in a monitoring operating mode, stores data containing information relating to the manipulation attempt in the storage element (20) but does not trigger the devaluation unit (14), and
**in that** the data which are stored by the control unit (18) in the storage element (20) if a manipulation attempt is present are formed in such a manner that it can be discerned from them whether the manipulation attempt was made with the activated operating mode switched on or with the monitoring operating mode switched on.

2. Cash box (10) according to Claim 1, **characterized in that**, upon the detection of a manipulation attempt in the monitoring operating mode, the control unit (18) executes the same method steps as in the activated operating mode with the exception that it does not trigger the devaluation unit (14).

3. Cash box (10) according to Claim 1 or 2, **characterized in that** the sensor unit (16) is deactivated in the deactivated operating mode, and **in that** the sensor unit (16) is activated in the activated operating mode and the monitoring operating mode.

4. Cash box (10) according to one of the preceding claims, **characterized in that** the cash box (10) comprises a stock store (22) for storing the current stock of notes of value in the cash box (10), **in that** the control unit (18) compares the current stock with a preset limit value, and **in that** the control unit (18), on the basis of the result of this comparison, sets whether the cash box (10) is operated in the activated operating mode or in the monitoring operating mode in a non-secure environment.

5. Cash box (10) according to Claim 4, **characterized in that** a number of notes of value and/or a total value of the notes of value is/are stored as the limit value in the control unit (18).

6. Cash box (10) according to Claim 4 or 5, **characterized in that** the control unit (18) sets the activated operating mode if the current stock is greater than or equal to the limit value, and sets the monitoring operating mode if the current stock is less than the limit value.

7. Cash box (10) according to one of Claims 4 to 6, **characterized in that** the control unit (18) automatically changes over the operating mode of the cash box (10) from the activated operating mode to the monitoring operating mode if the current stock undershoots the limit value during operation of the cash box (10).

8. Cash box (10) according to one of Claims 4 to 7, **characterized in that** the control unit (18) automatically changes over the operating mode of the cash box (10) from the monitoring operating mode to the activated operating mode if the current stock exceeds the limit value during operation of the cash box (10).

9. Cash box (10) according to one of Claims, **characterized in that** the control unit (18) stores a plurality of possible process steps which can be run through by the cash box (10) during its regular operation, and **in that** to each process step it is clearly assigned whether the cash box (10) is operated in the deactivated operating mode during this process step, is always operated in the activated operating mode, is always operated in the monitoring operating mode or is operated in the activated or monitoring operating mode depending on the stock of notes of value.

10. Cash box (10) according to one of the preceding claims, **characterized in that** the sensor unit (16) comprises a sensor for determining the opening of a cover of the cash box (10), a sensor for determining the opening of a shutter of the cash box (10), a liquid sensor, a temperature sensor, a position sensor, a battery sensor for monitoring the state of charge of a battery of the cash box (10), a timer sensor for determining the expiry of a preset timer, an accommodating sensor for determining the type of apparatus (52) in which the cash box (10) is accommodated, a bolt mechanism sensor for determining the locking of a safe door and/or a separation and/or stacking mode sensor for monitoring the positioning of the cash box (10) relative to a separation and/or stacking mode for removing and/or supplying notes of value to the cash box (10).

11. Cash box (10) according to one of the preceding claims, **characterized in that** the cash box (10) comprises a display, and **in that** the operating mode in which the cash box (10) is respectively operated is displayed using predetermined symbols (60, 62, 64) with the aid of this display.

12. Cash box (10) according to one of the preceding claims, **characterized in that** the cash box is operated in the monitoring operating mode independently of the stock of notes of value in the cash box (10) if the cash box (10) is accommodated in a value transport vehicle (58).

13. Cash box (10) according to Claim 12, **characterized in that** the cash box is accommodated in a case (56) during transport to the value transport vehicle (58) and away from the value transport vehicle (58), **in that** the case (56) is closed during transport, and **in that** the control unit (18) of the cash box (10) sets the operating mode of the cash box (10) on the basis of the key which is used to unlock or lock the case (56).

14. Cash box (10) according to one of the preceding claims, **characterized in that** the control unit (18), upon the detection of a manipulation attempt in the monitoring operating mode, stores different data in the storage element (20) than upon the detection of the same manipulation attempt in the activated operating mode.

## Revendications

1. Cassette à monnaie
comprenant une zone d'accueil (12) destinée à accueillir des papiers de valeur,
une unité de dévalorisation (14) destinée à la dévalorisation irréversible de papiers de valeur accueillis dans la zone d'accueil (12),
une unité de détection (16) destinée à détecter des tentatives de manipulation,
un élément de mémorisation (20) destiné à mémoriser des données avec des informations à propos des tentatives de manipulation, et
comprenant une unité de commande (18) destinée à commander l'unité de dévalorisation (14),
l'unité de commande (18), dans un mode de fonctionnement activé de la cassette à monnaie (10), en cas de détection d'une tentative de manipulation à l'aide de l'unité de détection (16), mémorisant des données avec des informations à propos des tentatives de manipulation dans l'élément de mémorisation (20) et déclenchant l'unité de dévalorisation (14), de sorte que les papiers de valeur accueillis dans la zone d'accueil (12) soient dévalorisés, et
l'unité de commande (18), dans un mode de fonctionnement désactivé de la cassette à monnaie (10), dans le cas d'une tentative de manipulation, ne déclenchant pas l'unité de dévalorisation (14) et ne mémorisant pas de données avec des informations à propos de cette tentative de manipulation dans l'élément de mémorisation (20),
**caractérisée en ce que** l'unité de commande (18), dans un mode de fonctionnement de surveillance, en cas de détection d'une tentative de manipulation à l'aide de l'unité de détection (16), mémorise des données avec des informations à propos de la tentative de manipulation dans l'élément de mémorisation (20) mais ne déclenche pas l'unité de dévalorisation (14), et
**en ce que** les données qui sont mémorisées dans l'élément de mémorisation (20) par l'unité de commande (18) en présence d'une tentative de manipulation sont configurées de telle sorte qu'elles permettent de reconnaître si la tentative de manipulation a eu lieu avec le mode de fonctionnement activé en service ou avec le mode de fonctionnement de surveillance en service.

2. Cassette à monnaie (10) selon la revendication 1, **caractérisée en ce que** l'unité de commande (18), en cas de détection d'une tentative de manipulation dans le mode de fonctionnement de surveillance, exécute les mêmes étapes de procédé que dans le mode de fonctionnement activé, avec pour exception qu'elle ne déclenche pas l'unité de dévalorisation (14).

3. Cassette à monnaie (10) selon la revendication 1 ou 2, **caractérisée en ce que** l'unité de détection (16) est désactivée dans le mode de fonctionnement désactivé et **en ce que** l'unité de détection (16) est activée dans le mode de fonctionnement activé et le mode de fonctionnement de surveillance.

4. Cassette à monnaie (10) selon l'une des revendications précédentes, **caractérisée en ce que** la cassette à monnaie (10) comprend une mémoire d'inventaire (22) destinée à mémoriser l'inventaire actuel de la cassette à monnaie (10) en papiers de valeur, **en ce que** l'unité de commande (18) compare l'inventaire actuel avec une valeur limite préréglée, et **en ce que** l'unité de commande (18), en fonction du résultat de cette comparaison, établit si la cassette à monnaie (10) dans un environnement non sécurisé est utilisée dans le mode de fonctionnement activé ou de surveillance.

5. Cassette à monnaie (10) selon la revendication 4, **caractérisée en ce que** la valeur limite mémorisée dans l'unité de commande (18) est un nombre de papiers de valeur et/ou une valeur totale des papiers de valeur.

6. Cassette à monnaie (10) selon la revendication 4 ou 5, **caractérisée en ce que** l'unité de commande (18) établit le mode de fonctionnement activé lorsque l'inventaire actuel est égal ou supérieur à la valeur limite, et établit le mode de fonctionnement de surveillance lorsque l'inventaire actuel est inférieur à la valeur limite.

7. Cassette à monnaie (10) selon l'une des revendications 4 à 6, **caractérisée en ce que** l'unité de commande (18) permute automatiquement le mode de fonctionnement de la cassette à monnaie (10) du mode de fonctionnement activé au mode de fonctionnement de surveillance lorsque l'inventaire actuel devient inférieur à la valeur limite pendant l'utilisation de la cassette à monnaie (10).

8. Cassette à monnaie (10) selon l'une des revendications 4 à 7, **caractérisée en ce que** l'unité de commande (18) permute automatiquement le mode de fonctionnement de la cassette à monnaie (10) du mode de fonctionnement de surveillance au mode de fonctionnement activé lorsque l'inventaire actuel devient supérieur à la valeur limite pendant l'utilisation de la cassette à monnaie (10).

9. Cassette à monnaie (10) selon l'une des revendications, **caractérisée en ce que** plusieurs étapes de processus possibles par lesquelles peut passer la cassette à monnaie (10) pendant son utilisation normale sont mémorisées dans l'unité de commande (18), et **en ce qu'**à chaque étape de processus est associée explicitement une indication quant au fait de savoir si la cassette à monnaie (10), pendant cette étape de processus, est utilisée en mode de fonctionnement désactivé, toujours en mode de fonctionnement activé, toujours en mode de fonctionnement de surveillance ou, suivant l'inventaire en papiers de valeur, en mode de fonctionnement activé ou de surveillance.

10. Cassette à monnaie (10) selon l'une des revendications précédentes, **caractérisée en ce que** l'unité de détection (16) comprend un capteur destiné à déterminer l'ouverture d'un couvercle de la cassette à monnaie (10), un capteur destiné à détecter l'ouverture d'un obturateur de la cassette à monnaie (10), un capteur de liquide, un capteur de température, un capteur de position, un capteur de batterie destiné à surveiller l'état de charge d'une batterie de la cassette à monnaie (10), un capteur de minuterie destiné à déterminer l'écoulement d'une minuterie préréglée, un capteur de logement destiné à déterminer la nature du dispositif (52) dans lequel la cassette à monnaie (10) est accueillie, un capteur de mécanisme à verrou destiné à déterminer le verrouillage d'une porte de coffre et/ou un capteur de mode de séparation et/ou d'empilement destiné à surveiller le positionnement de la cassette à monnaie (10) par rapport à un mode de séparation et/ou d'empilement en vue de prélever et/ou d'acheminer des papiers de valeur de/vers la cassette à monnaie (10).

11. Cassette à monnaie (10) selon l'une des revendications précédentes, **caractérisée en ce que** la cassette à monnaie (10) possède un afficheur, et **en ce que** le mode de fonctionnement dans lequel est à chaque fois utilisée la cassette à monnaie (10) est indiqué à l'aide de cet afficheur par le biais de symboles (60, 62, 64) prédéfinis.

12. Cassette à monnaie (10) selon l'une des revendications précédentes, **caractérisée en ce que** la cassette à monnaie, indépendamment de l'inventaire de la cassette à monnaie (10) en papiers de valeur, est utilisée dans le mode de fonctionnement de surveillance lorsque la cassette à monnaie (10) est accueillie dans un véhicule de transport de valeurs (58).

13. Cassette à monnaie (10) selon la revendication 12, **caractérisée en ce que** la cassette à monnaie est accueillie dans une valise (56) lors du transport vers le véhicule de transport de valeurs (58) et depuis le véhicule de transport de valeurs (58), **en ce que** la valise (56) est fermée pendant le transport, et **en ce que** l'unité de commande (18) de la cassette à monnaie (10) établit le mode de fonctionnement de la cassette à monnaie (10) en fonction de la clé avec laquelle la valise (56) est déverrouillée ou verrouillée.

14. Cassette à monnaie (10) selon l'une des revendications précédentes, **caractérisée en ce que** l'unité de commande (18), en cas de détection d'une tentative de manipulation dans le mode de fonctionnement de surveillance, mémorise d'autres données dans l'élément de mémorisation (20) qu'en cas de détection de la même tentative de manipulation dans le mode de fonctionnement activé.
